# EUROPÄISCHE PATENTSCHRIFT

(11) **EP 1 324 820 B1**
(45) Veröffentlichungstag und Bekanntmachung des Hinweises auf die Patenterteilung: **28.04.2004**
(21) Anmeldenummer: 01969769.7
(22) Anmeldetag: 25.09.2001
(51) Int. Cl.: B01F 15/00

(54) **Verfahren zur Verwendung eines programmgesteuerten Rührwerks**
Method for using a program controlled stirrer
Procédé pour l'utilisation d'un mélangeur commandé par programme

(30) Priorität: 27.09.2000 DE 10049002
(43) Veröffentlichungstag der Anmeldung: 09.07.2003
(73) Patentinhaber: KONIETZKO, Albrecht, 96049 Bamberg (DE)
(72) Erfinder: KONIETZKO, Albrecht, 96049 Bamberg (DE)
(74) Vertreter: Engel, Christoph Klaus
(86) Internationale Anmeldenummer: PCT/EP2001/011060
(87) Internationale Veröffentlichungsnummer: WO 2002/026369

(56) Entgegenhaltungen:
- DE-A- 3 126 552
- DE-A- 3 919 534
- DE-C- 4 302 085
- US-A- 5 487 603
- US-A- 5 622 692

## Beschreibung

Die vorliegende Erfindung betrifft ein Verfahren zur Verwendung eines programmgesteuerten Rührwerks zur Herstellung von pharmazeutischen oder kosmetischen Rezepturen oder dergleichen, mit einer drehzahlgesteuerten elektrischen Rühreinheit, die ein Rührwerkzeug umfaßt, welches in ein Mischgefäß eingreift, wobei die Rühreinheit an einen Mikroprozessor gekoppelt ist, der programmgesteuert Rührzeit und Rührgeschwindigkeit der Rühreinheit bestimmt.

Beispielsweise auf ärztliche Verordnung werden pharmazeutische und kosmetische Individualrezepturen von Salben, Pulvermischungen, Gelen und dergleichen hergestellt. Bei der Einzelanfertigung solcher Rezepturen, die gewöhnlich in Apotheken erfolgt, werden nach herkömmlicher Methode die Bestandteile der Rezeptur manuell miteinander vermengt. Dazu können beispielsweise Mörser und Pistill bzw. Glasplatte und Spatel verwendet werden. Neben der Gefahr der Verunreinigung der herzustellenden Substanzen durch die manuelle Vorgehensweise besteht außerdem das Problem, daß die Bedingungen, unter denen die Vermischung der Einzelstoffe erfolgt, nicht reproduzierbar und nicht dokumentierbar sind. Bei mehrfachen Herstellungen gleichartiger Rezepturen können daraus: erhebliche Qualitätsunterschiede resultieren, die nicht zuletzt Einfluß auf die Wirksamkeit der Rezeptur haben können.

Aus der DE 196 41 972 C2 ist ein Gerät zum Rühren, Mischen, Zerkleinern oder dergleichen bekannt. Ein solches Gerät, (welches auch als Rührwerk bezeichnet werden kann), besitzt eine Rühreinheit und eine Hubeinheit, um teilautomatisiert mit einem Rührwerkzeug in einem Mischbehälter bestimmte Substanzen zu vermengen, so daß im Ergebnis die gewünschte Rezeptur vorliegt. Bei diesem Gerät nach dem Stand der Technik ist es möglich, die Rührgeschwindigkeit, die Rührzeit, die Hubzahl und die Hubgeschwindigkeit manuell in bestimmten Grenzen zu verändern, um diese auf spezielle Arten von Rezepturen optimal anzupassen. Diese Parameter des Rührwerks müssen an die Eigenschaften der Ausgangsstoffe sowie die jeweiligen Mengen dieser Stoffe angepaßt werden, wenn das Ergebnis des Mischvorganges zufriedenstellend sein soll. Der Nachteil dieses bekannten Gerätes besteht darin, daß die optimalen Parameter verschiedener Mischvorgänge nicht über einen längeren Zeitraum zur Verfügung stehen und daher immer neu eingegeben werden müssen. Individuelle Eingaben der Mischzeit, der Umdrehungszahl pro Minute des Rührwerkzeuges, der Hubgeschwindigkeit und der Hubzahl sind zu einem späteren Zeitpunkt nicht ohne weiteres reproduzierbar. Spezielle Rezepturen können daher sowohl bei der Herstellung in verschiedenen Apotheken als auch bei der mehrmaligen Herstellung in ein und derselben Apotheke zu unterschiedlichen Zeitpunkten stark schwankende Qualitäten aufweisen. Für die gleiche ärztliche Verordnung kann somit eine Qualitätseinheitlichkeit (Good Manufacturing Practice - GMP) nicht sichergestellt werden.

Die DE 39 19 534 A1 zeigt ein Verfahren und eine Einrichtung zum Vorbereiten von Knochenzement. Gemäß diesem Verfahren ist eine automatische Prozeßsteuerung vorgesehen, wobei die Mischphase und/oder die Ruhephase unter Berücksichtigung der Art des jeweiligen Knochenzements und dessen verwendete Menge ausgewählt werden. Die Bedienung der beschriebenen Einrichtung ist jedoch relativ aufwendig, da die Steuerparameter manuell eingegeben werden müssen. Außerdem ist die Dokumentation der ausgeführten Mischungen nicht sichergestellt und die Wiederholbarkeit für identische Mischungen kann ebenfalls nicht garantiert werden.

Aus der DE 31 26 552 A1 ist ein Verfahren zur Steuerung von Rührprozessen bekannt. Dabei wird anhand der Viskosität einer Substanz die optimale Leistungsaufnahme des Rührwerks geregelt. Außerdem kann die Viskosität während des Rührprozesses fortlaufend bestimmt werden. Auf die wiederholbare, dokumentierbare und schnelle Herstellung von Mischungen unter automatischer Nutzung der sich aus Behältergrößen ergebenden Parameter kommt es dabei nicht an.

Schließlich gibt die DE 43 02 085 C1 ein Verfahren zum Dosieren und Mischen von aus mehreren Komponenten bestehenden Zahnfüllstoffen und eine Einrichtung zur Durchführung des Verfahrens an.

Eine Aufgabe der vorliegenden Erfindung besteht somit darin, Qualitätsunterschiede bei der Herstellung von Individualrezeptursalben zu minimieren. Eine weitere Aufgabe ist darin zu sehen, die Benutzung von Rührwerken zu vereinfachen, so daß kosmetische und pharmazeutische Produkte auch in der erforderlichen Qualität von weniger qualifiziertem Personal hergestellt werden können. Weiterhin soll es die Erfindung ermöglichen, eine Individualrezeptur auch in größeren Zeitabständen in der gleichen Qualität herzustellen und bei der mehrfachen Herstellung solcher Rezepturen eine Effektivitätssteigerung zu gestatten.

Diese und weitere Aufgaben werden durch ein Verfahren gelöst, welches die folgende Schritte umfaßt:
- Einlesen von variablen Daten über Dateneingabemittel, die mindestens definieren:
   - die Menge und die Kategorie der herzustellenden Rezeptur in einem vorgegebenen Toleranzbereich definieren und
   - die Größe des Mischgefäßes;
- Einlesen von konstanten Daten aus einem Datenspeicher, der für vorbestimmte Kategorien von Rezepturen und Größen von Mischgefäßen Basiswerte für die Rührzeit und die Rührgeschwindigkeit enthält;
- Ermitteln der Rührzeit und Rührgeschwindigkeit zur Herstellung der gewünschten Menge der Rezeptur durch Verknüpfung der variablen und der konstanten Daten;
- Umwandeln der ermittelten Rührzeit und Rührgeschwindigkeit in korrespondierende erste Strom- bzw. Spannungswerte und Ansteuern der Rühreinheit mit diesen Steuerparametern;
- Abspeichern der während der Herstellung der Rezeptur angewendeten Steuerparameter, gemeinsam mit Identifizierungsdaten im Datenspeicher;
- Ausgabe der angewendeten Steuerparameter und/oder Identifizierungsdaten in elektronischer und/oder gedruckter Form über Datenausgdbemittel.

Der wesentliche Vorteil des erfindungsgemäßen Verfahrens besteht darin, daß eine GMP-gerechte Qualitätseinheitlichkeit der herzustellenden Rezepturen weitgehend gewährleistet werden kann. Es ist sichergestellt, daß gleichartige Rezepturen mit den gleichen Mischbedingungen hergestellt werden. Außerdem werden Fehler bei der Bedienung des Rührwerks weitgehend ausgeschlossen.

Eine vorteilhafte Ausführungsform des erfindungsgemäßen Verfahren ist, dass das programmgesteuerte Rührwerk weiterhin eine Hubeinheit enthält, durch welche die relative Lage des Rührwerkzeugs im Mischgefäß während des Rührvorgangs veränderbar ist, wobei das Verfahren die folgenden Schritte umfaßt:
- Ermitteln der benötigten Hubzahl und Hubgeschwindigkeit zur Herstellung der gewünschten Qualität der Rezeptur durch Verknüpfung der variablen und der konstanten Daten;
- Umwandeln der ermittelten Hubzahl und Hubgeschwindigkeit in korrespondierende zweite Strom- bzw. Spannungswerte;
- Ansteuern der Hubeinheit mit diesen zweiten Strom- bzw. Spannungswerten.

Die Einbeziehung der Hubeinheit in die Steuerung durch den Mikroprozessor erhöht die nach dem Arzneimittelgesetz geforderte Qualitätseinheitlichkeit weiter. Außerdem ist es dadurch möglich, die Rührweise an die speziellen Ausgangsstoffe und das gewünschte Endprodukt anzupassen. An dieser Stelle sei angemerkt, daß unter dem Begriff "Rühren" in diesem Zusammenhang auch die Zerkleinerung der Ausgangsstoffe, das Mischen und Vermengen der Ausgangsstoffe sowie alle sonstigen Bearbeitungen verstanden werden, die von dem Rührwerkzeug im Mischgefäß ausgeführt werden können.

Durch Verwendung des programmgesteuerten Rührwerkzeugs lassen sich Salben, Gele und andere pastöse Massen herstellen. Außerdem können pulverförmige Einzelsubstanzen miteinander vermengt werden, wenn dies für die vorgegebene Rezeptur erforderlich ist. Es können verschiedene Rührwerkzeuge eingesetzt werden, die in Größe und Form sowohl an das Mischgefäß als auch an die zu erfüllende Rühraufgabe angepaßt sind.

Gemäß einer zweckmäßigen Ausführungsform werden über die Dateneingabemittel weiterhin variable Daten über die Viskosität der Ausgangsstoffe eingelesen. Bei Bedarf können weitere stoffbeschreibende Daten oder auch Vorgabewerte für die Rührzeit, die Rührgeschwindigkeit, die Hubzahl und die Hubgeschwindigkeit eingegeben werden. Bei der Verwendung von Vorgabewerten vergleicht das programmgesteuerte Rührwerk diese Vorgabewerte mit im Datenspeicher abgelegten Minimalwerten und wendet diese Minimalwerte an, wenn die Vorgabewerte die Minimalwerte unterschreiten. Eine grobe Fehlbedienung des Rührwerks ist damit ausgeschlossen, wodurch eine Mindestqualität der jeweiligen Rezeptur durch die Anwendung der Minimalwerte sichergestellt ist. Bei einer abgewandelten Ausführungsform ist es darüber hinaus möglich, die Vorgabewerte mit abgespeicherten Maximalwerten zu vergleichen, die ebenfalls im Datenspeicher abgelegt sind.

Eine besonders zu bevorzugende Ausführungsform des Verfahrens ermöglicht die Abspeicherung der während der Herstellung der Rezeptur angewendeten Steuerparameter, d.h. entweder die Rührzeit die Rührgeschwindigkeit, die Hubzahl und die Hubgeschwindigkeit oder unmittelbar die ermittelten Strom- bzw. Spannungswerte zur Ansteuerung der Rühreinheit und/oder der Hubeinheit. Diese Daten werden mit Individualisierungsdaten verknüpft, so daß zu einem späteren Zeitpunkt über die Individualisierungsdaten auf die speziell verwendeten Steuerparameter zurückgegriffen werden kann, wenn eine identische Rezeptur nochmals hergestellt werden soll. Als weiterer Vorteil geht mit dieser Maßnahme auch eine erhebliche Zeitersparnis einher, da die Steuerparameter für das Rührwerk nur einmalig eingegeben werden müssen und bei späteren Herstellungen gleichartiger Rezepturen schnell aus dem Datenspeicher abgerufen werden können.

Bei einer weitergebildeten Ausführungsform des Verfahrens ist außerdem eine Ausgabeeinheit vorgesehen, über welche die angewendeten Steuerparameter und bei Bedarf auch die Identifizierungsdaten ausgegeben werden können. Beispielsweise können die Identifizierungsdaten auf ein Etikett gedruckt werden, welches auf der Verpackungseinheit der hergestellten Rezeptur angebracht wird. Damit sind die Identifizierungsdaten verfügbar, wenn mit der aufgebrauchten Verpackungseinheit eine Neuanforderung derselben Rezeptur erfolgt. Natürlich ist auch eine Ausgabe der Daten in elektronischer Form möglich. Bei anderen Ausführungsformen könnten die Daten in einem Strichcode verschlüsselt sein, so daß sämtliche Steuerparameter mit einem Scanner erneut eingelesen werden können. Dies würde auch die Einheitlichkeit der Herstellung in verschiedenen Apotheken ermöglichen, da nicht nur die Identifizierungsdaten sondern die vollständigen Steuerdaten in dem Strichcode verschlüsselt werden können.

Wenn das programmgesteuerte Rührwerk als einzelnstehendes Gerät aufgebaut ist (stand alone), ist eine Tastatur, ein berührungsempfindlicher Bildschirm oder ein ähnliches Dateneingabemittel vorgesehen, um die variablen Daten einzuspeisen. Bei einer abgewandelten Ausführungsform besteht eine Datenverbindung zu einem Personalcomputer, der für die Dateneingabe, für die Datenausgabe und auch für die Datenspeicherung zur Verfügung steht. Die Datenverbindung kann beispielsweise über eine serielle Schnittstelle erfolgen. Dies ist besonders vorteilhaft, da auf diese Weise herkömmliche Computer einsetzbar sind, die mit einem speziellen Steuerprogramm ausgerüstet werden.

Weitere Vorteile, Einzelheiten und Weiterbildungen ergeben sich aus der nachfolgenden Beschreibung einer bevorzugten Ausführungsform, unter Bezugnahme auf die Zeichnung. Es zeigen:
- Fig. 1: ein Blockschaltbild eines programmgesteuerten Rührwerks;
- Fig. 2: ein Ablaufdiagramm der Anzeigen des Rührwerks während eines Mischprozesses.

Fig. 1 zeigt ein vereinfachtes Blockschaltbild einer bevorzugten Ausführungsform eines programmgesteuerten Rührwerks. Das eigentliche Rührgerät besteht aus einer Rühreinheit 1 und einer Hubeinheit 2. Über diese beiden Einheiten wird ein Rührwerkzeug angetrieben, welches mit einem Mischgefäß zusammenwirkt. Das Rührwerkzeug ist an die Größe des Mischgefäßes angepaßt, um optimale Rührergebnisse zu erzielen. Das Rührwerkzeug kann vorzugsweise ausgetauscht werden, beispielsweise wenn verschiedene Größen von Mischgefäßen verwendet werden. Rühreinheit 1 und Hubeinheit 2 wirken so zusammen, daß das Rührwerkzeug in dem Mischgefäß gedreht wird und daß sich die relative Lage zwischen Rührwerkzeug und Mischgefäß verändert, damit das Rührwerkzeug alle Bereiche innerhalb des Mischgefäßes gut durchmischen kann. Dazu ist es sowohl möglich, das Rührwerkzeug in seiner vertikalen Position zu verändern, als auch die Vertikalbewegung durch eine Verschiebung des Mischgefäßes bei feststehendem Rührwerkzeug zu erzielen.

Das programmgesteuerte Rührwerk besitzt weiterhin einen Mikroprozessor 5, der die Steuerung der Rühreinheit 1 und der Hubeinheit 2 übernimmt. Dazu führt der Mikroprozessor 5 ein Datenverarbeitungsprogramm aus, dessen einzelne Verfahrensschritte unten detaillierter erläutert werden. Die vom Mikroprozessor 5 gelieferten Steuerdaten für die Rühreinheit 1 und die Hubeinheit 2 werden in herkömmlicher Weise in Strom- bzw. Spannungswerte umgewandelt, wozu bekannte Schaltungselemente (nicht gezeigt) verwendet werden. Der Mikroprozessor 5 kann auf einen Datenspeicher 7 zugreifen, um vorgegebene konstante Daten zu laden und/oder ermittelte Steuerdaten für einen späteren Mischprozeß zu speichern. Weiterhin wirkt der Mikroprozessor 5 mit Dateneingabemitteln 8 und Datenausgabemitteln 9 zusammen. Über die Dateneingabe 8 können variable Daten vom Benutzer eingegeben werden. Insbesondere kann der Benutzer die Menge der herzustellenden Rezeptur (beispielsweise eine Suspensionssalbe), die gewünschte Rührzeit und die gewünschte Umdrehungszahl des Rührwerkzeugs vorgeben. Zweckmäßigerweise bestehen Eingabemöglichkeiten für die Größe des verwendeten Mischgefäßes, damit aus dieser Angabe die optimalen Steuerwerte für das Rührwerk ermittelt werden können. Der Mikroprozessor 5 verknüpft die über die Dateneingabemittel 8 eingegebenen variablen Daten mit den konstanten Daten, die im Datenspeicher 7 abgelegt sind. Dabei werden die variablen Daten mit Minimalwerten und mit Maximalwerten verglichen, welche die möglichen Grenzwerte für die Rührgeschwindigkeit, die Rührzeit, die Hubgeschwindigkeit und die Hubanzahl vorgeben.

Es ist darauf hinzuweisen, daß der Rührvorgang nicht über die gesamte Zeit mit konstanten Steuerwerten ausgeführt werden muß. Vielmehr ist es bei bestimmten Substanzen sinnvoll, mit einer geringen Rührgeschwindigkeit zu beginnen und dann mit einer höheren Drehzahl des Rührwerkzeugs fortzusetzen, um optimale Mischungsergebnisse zu erzielen. Nach einem sogenannten Anreibevorgang kann die Drehzahl des Rührwerkzeuges erhöht werden, um eine gleichmäßige Durchmischung möglichst schnell herzustellen.

Der Mikroprozessor 5 kann die verwendeten Steuerparameter über die Datenausgabemittel 9 ausgeben. Die Datenausgabemittel 9 können eine Anzeige umfassen, die sowohl den aktuellen Betriebszustand als auch die zu verwendenden Steuerparameter während des Mischvorgangs anzeigt. Außerdem können ein Drukker oder ein externer Datenspeicher den Datenausgabemitteln 9 zugeordnet sein, um die Steuerparameter in gedruckter Form, beispielsweise auf dem Etikett der hergestellten Rezeptur, oder auf externen elektronische Datenspeichern für eine spätere Verwendung abzulegen.

Fig. 2 zeigt eine Abfolge von Wiedergaben einer Anzeigeeinheit der Datenausgabemittel während eines Mischprozesses, der vom programmgesteuerten Rührwerk ausgeführt wird. Anhand dieser Anzeigenfolge werden nachfolgend die wesentlichen Schritte erläutert, die das programmgesteuerte Rührwerk ausführt, wobei die Steuerung dieser Verfahrensschritte durch das Datenverarbeitungsprogramm erfolgt, welches auf dem Mikroprozessor ausgeführt wird.

In dem dargestellten Beispiel soll eine Suspensionssalbe mit einer Menge von 50 ml hergestellt werden. Im Schritt 10 ist die Anzeige wiedergegeben, wenn die Dateneingabe abgeschlossen ist. Zuvor erfolgt die Inbetriebnahme des Rührwerks und die Eingabe der benötigten Daten vom Benutzer über die Dateneingabemittel im Schritt 11. Zumindest ist die Menge der herzustellenden Suspensionssalbe einzugeben, wobei optional weitere Daten eingegeben werden können, beispielsweise die gewünschte Dauer des Rührvorgangs. Anhand der im Datenspeicher abgelegten Daten ist das Datenverarbeitungsprogramm jedoch in der Lage, bereits aus der eingegebenen Menge der herzustellenden Rezeptur alle weiteren Daten selbständig zu ermitteln. Es werden in diesem Fall eingespeicherte Vorgabewerte für die Rührzeit, die Rührgeschwindigkeit, die Hubgeschwindigkeit und die Hubanzahl verwendet. Die Vorgabewerte können vom Hersteller des programmgesteuerten Rührwerks fest in den Datenspeicher eingelesen werden. Es besteht aber auch die Möglichkeit, daß die Vorgabewerte in einem Programmiermodus vom Benutzer eingespeichert werden, wenn dies für bestimmte Anwendungsfälle zweckmäßig erscheint. Zusätzlich können die Rezeptnummer und ggf. eine Chargenbezeichnung eingegeben oder vom Datenverarbeitungsprogramm vorgegeben werden. Solche Daten werden als Identifizierungsdaten verwendet, die eine eindeutige Zuordnung des durchgeführten Mischprozesses zu den verwendeten Steuerparametern ermöglichen. In der Chargenbezeichnung sind alle wesentlichen Daten verschlüsselt, beispielsweise die Art der Rezeptur (Normal, Emulsion, Suspension, Reaktionsgemisch, Pulver oder dergleichen) und spezielle Vorgaben für den Rührprozeß (z.B. mit Anreibevorgang bei der Herstellung von Suspensionen).

Wenn alle Vorgabedaten eingegeben worden sind und die für eine Steuerung des Mischprozesses erforderlichen fehlenden Daten vom Datenverarbeitungsprogramm im Schritt 12 ermittelt wurden, beginnt der Mischvorgang. Im dargestellten Beispiel beginnt der Mischvorgang mit einem Anreibevorgang, was auch in der Chargenbezeichnung durch das Kennzeichen "AR" kenntlich gemacht ist. Im Schritt 20 ist die Anzeige dargestellt, die während des Anreibevorgangs erscheint. Angezeigt wird auch die Umdrehungsgeschwindigkeit, die auf die spezielle Art des herzustellenden Produktes abgestimmt ist. Im vorliegenden Fall handelt es sich um 1.000 Umdrehungen pro Minute (Rpm). Weiterhin werden die Anzahl der Umdrehungen und die Anzahl der ausgeführten Hübe sowie die verbleibende Mischzeit angegeben.

Nach Abschluß des Anreibevorgangs beginnt der "normale" Mischvorgang und die Anzeige wechselt in den im Schritt 30 dargestellten Zustand. Auch hier werden die aktuelle Umdrehungsgeschwindigkeit, die Anzahl der auszuführenden Umdrehungen, die Anzahl der vom Rührwerk durchzuführenden Hübe sowie die Restzeit für den aktuellen Mischvorgang angezeigt. Parallel zu den Anzeigen werden die verwendeten Steuerparameter im Schritt 31 abgespeichert und/oder ausgegeben, beispielsweise verschlüsselt in den Identifizierungsdaten auf ein Etikett gedruckt. Nach Abschluß des Mischvorgangs kehrt die Anzeige zum Schritt 10 zurück, so daß der Benutzer die korrekte Fertigstellung der Rezeptur auch in der Anzeige kontrollieren kann. Natürlich ist es auch möglich, eine veränderte Abschlußanzeige zu generieren, in welcher der Benutzer in zusammengefaßter Form vom erfolgreichen Abschluß des Mischvorgangs informiert wird.

Bei abgewandelten Ausführungsformen kann ein abschließender Schnellhomogenisierungsprozeß nach einem ersten Durchmischungsabschnitt erfolgen. Auf diese Weise kann die Gesamtzeit der Herstellung der Rezeptur deutlich verkürzt werden.

Es ist auch nützlich, die Anzahl der durchgeführten Mischvorgänge sowie die sich daraus ergebende Betriebszeit des Rührwerks im Datenspeicher zu dokumentieren und für Wartungsvorgänge bereitzuhalten. Dem Benutzer kann auf diese Weise zum richtigen Zeitpunkt angezeigt werden, daß nun eine Wartung des Rührwerks erforderlich ist, wodurch die Wartungsintervalle in einem optimalen Zeitraum liegen, so daß die Lebensdauer des Rührwerks erhöht wird und die Funktionssicherheit stets gewährleistet ist.

Da ein entsprechendes Rührwerk vorzugsweise mit speziell vorbestimmten Mischgefäßen (sogenannten Kruken) bestückt ist, kann für jede Größe eines Mischgefäßes eines bestimmte Umdrehungszahl festgelegt werden, die das Mischwerkzeug auszuführen hat. Damit ist es ausreichend, wenn der Benutzer die Krukengröße über die Dateneingabemittel einspeist.

Bei abgewandelten Ausführungsformen sind Sensoren angebracht, die die Krukengröße automatisch erfassen, so daß auch diese Dateneingabe ohne unmittelbare Tätigkeit des Benutzers automatisiert erfolgt.

## Patentansprüche

1. Verfahren zur Verwendung eines programmgesteuerten Rührwerks zur Herstellung von pharmazeutischen oder kosmetischen Rezepturen oder dergleichen, mit einer drehzahlgesteuerten elektrischen Rühreinheit (1), die ein Rührwerkzeug umfasst, welches in ein Mischgefäß eingreift, wobei die Rühreinheit an einen Mikroprozessor (5) gekoppelt ist, der programmgesteuert Rührzeit und Rührgeschwindigkeit der Rühreinheit (1) bestimmt, wobei das Verfahren die folgenden Schritte umfasst:
■ Einlesen (11) von variablen Daten über Dateneingabemittel (8), die mindestens definieren
- die Menge und die Kategorie der herzustellenden Rezeptur in einem vorgegebenen Toleranzbereich und
- die Größe des Mischgefäßes;
■ Einlesen (11) von konstanten Daten aus einem Datenspeicher (7), der für vorbestimmte Kategorien von Rezepturen und Größen von Mischgefäßen Basiswerte für die Rührzeit und die Rührgeschwindigkeit enthält;
■ Ermitteln (12) der Rührzeit und der Rührgeschwindigkeit .zur Herstellung der gewünschten Menge der Rezeptur durch Verknüpfung der variablen und der konstanten Daten;
■ Umwandeln der ermittelten Rührzeit und Rührgeschwindigkeit in korrespondierende erste Strom- bzw. Spannungswerte und Ansteuern der Rühreinheit mit diesen Steuerparametern;
■ Abspeichern der während der Herstellung der Rezeptur angewendeten Steuerparameter, gemeinsam mit Identifizierungsdaten im Datenspeicher (7);
■ Ausgabe der angewendeten Steuerparameter und/oder Identifizierungsdaten in elektronischer und/oder gedruckter Form über Datenausgabemittel (9).

2. Verfahren nach Anspruch 1, wobei das programmgesteuerte Rührwerk weiterhin eine Hubeinheit (2) enthält, durch welche die relative Lage des Rührwerkzeugs im Mischgefäß während des Rührvorgangs veränderbar ist, und wobei das Verfahren weiterhin die folgenden Schritte umfasst:
■ Ermitteln der optimalen Hubzahl und Hubgeschwindigkeit zur Herstellung der gewünschten Qualität der Rezeptur durch Verknüpfung der variablen und der konstanten Daten;
■ Umwandeln der ermittelten Hubzahl und Hubgeschwindigkeit in korrespondierende zweite Strom- bzw. Spannungswerte;
■ Ansteuern der Hubeinheit mit diesen zweiten Strom- bzw. Spannungswerten.

3. Verfahren nach Anspruch 1 oder 2, weiterhin den Schritt des Ermittelns der Anzahl der benötigten Umdrehungen des Rührwerkzeugs unter Verwendung der variablen und konstanten Daten umfassend.

4. Verfahren nach einem der Ansprüche 1 bis 3, weiterhin den Schritt des Einlesens der Viskosität der Ausgangsstoffe als variable Daten umfassend.

5. Verfahren nach einem der Ansprüche 2 bis 4, weiterhin die folgenden Schritte umfassend:
■ Einspeisen von Vorgabewerten für die Rührzeit, die Rührgeschwindigkeit, die Hubzahl und die Hubgeschwindigkeit als weitere variable Daten;
■ Vergleichen dieser Vorgabewerte mit vorbestimmten Minimalwerten, die ebenfalls im Datenspeicher abgelegt sind;
■ Anwenden der Minimalwerte für Rührzeit, Rührgeschwindigkeit, Hubzahl und Hubgeschwindigkeit, wenn die Vorgabewerte kleiner als die Minimalwerte sind.

6. Verfahren nach einem der Ansprüche 2 bis 5, weiterhin den Schritt des Abspeicherns der maximalen Rührzeit, Rührgeschwindigkeit, Hubzahl und Hubgeschwindigkeit des Rührwerks in Abhängigkeit von der Menge und Viskosität verschiedener Ausgangsstoffe im Datenspeicher (7) umfassend.

7. Verfahren nach Anspruch 1, weiterhin die folgenden Schritte umfassend:
■ Verschlüsseln sämtlicher Steuerparameter und/oder Identifizierungsdaten in einem Strichcode;
■ Ausgegeben der verschlüsselten Steuerparameter durch Aufdruck auf ein Etikett der Verpackung der hergestellten Rezeptur.

8. Verfahren nach Anspruch 1, weiterhin die folgenden Schritte umfassend:
■ Einlesen einer Rezepturidentifikation als variable Daten;
■ Einlesen der Steuerparameter, deren Identifizierungsdaten der Rezepturidentifikation entsprechen, aus dem Datenspeicher;
■ Verwendung der gespeicherten Steuerparameter zum Ansteuern der Rühreinheit und der Hubeinheit;
so dass die neue Rezeptur mit denselben Parametern hergestellt wird, wie eine gleichartige Rezeptur zu einem früheren Zeitpunkt hergestellt wurde.

9. Verfahren nach einem der Ansprüche 1 bis 8, wobei das Einlesen der variablen Daten über einen Personalcomputer erfolgt, der eine batenverbindung zum Rührwerk besitzt, und wobei das Abspeichern der Steuerparameter auf einem von diesem Personalcomputer bereitstellten Datenspeicher (7) erfolgt.

10. Verfahren nach einem der Ansprüche 1 bis 9, weiterhin den Schritt des automatischen Bestimmens der Größe des Mischgefäßes und/oder der Menge der Ausgangsstoffe mit Hilfe von Sensoren umfassend.

## Claims

1. A method for utilizing a program-controlled agitator for producing pharmaceutical or cosmetic recipes or the like, with a speed-controlled electric agitating unit (1) containing an agitating tool that engages into a mixing vessel, wherein the agitating unit is connected to a microprocessor (5) that defines the agitating time and agitating speed of the agitating unit (1) in a program-controlled fashion, and wherein the method comprises the following steps:
· reading in (11) variable data by means of data input means (8), wherein the variable data defines at least
- the quantity and the category of the recipe to be produced within the predefined tolerance range, and
- the size of the mixing vessel;
· reading in (11) constant data from a data memory (7) that contains basic values for the agitating time and the agitating speed for predetermined categories of recipes and mixing vessel sizes;
· determining (12) the agitating time and the agitating speed for producing the desired quantity of the recipe by linking the variable data with the constant data;
· converting the determined agitating time and agitating speed into corresponding first current or voltage values and controlling the agitating unit with these control parameters;
· storing the control parameters used during the production of the recipe in the data memory (7) together with identification data, and
· outputting the control parameters used and/or the identification data in electronic and/or printed form with the aid of data output means (9).

2. The method according to Claim 1, wherein the program-controlled agitator also contains a lifting unit (2) for varying the relative position of the agitating tool in the mixing vessel during the agitating process, and wherein the method also comprises the following steps:
· determining the optimal lifting frequency and lifting speed for producing the desired quality of the recipe by linking the variable data with the constant data;
· converting the determined lifting frequency and lifting speed into corresponding second current or voltage values, and
· controlling the lifting unit with these second current or voltage values.

3. The method according to Claim 1 or 2, wherein the method also comprises a step in which the number of required revolutions of the agitating tool is determined by utilizing the variable data and the constant data.

4. The method according to one of Claims 1 to 3, wherein the method also comprises a step in which the viscosity of the starting material is read in in the form of variable data.

5. The method according to one of Claims 2 to 4, wherein the method also comprises the following steps:
· supplying default values for the agitating time, the agitating speed, the lifting frequency and the lifting speed in the form of additional variable data;
· comparing these default values with predetermined minimum values that are also stored in the data memory, and
· utilizing the minimum values for the agitating time, agitating speed, lifting frequency and lifting speed if the default values are smaller than the minimum values.

6. The method according to one of Claims 2 to 5, wherein the method also comprises a step in which the maximum agitating time, agitating speed, lifting frequency and lifting speed of the agitator are stored in the data memory (7) in dependence on the quantity and viscosity of various starting materials.

7. The method according to Claim 1, wherein the method also comprises the following steps:
· encoding all control parameters and/or identification data in a barcode, and
· outputting the encoded control parameters in the form of a printout on a label of the package containing the produced recipe.

8. The method according to Claim 1, wherein the method also comprises the following steps:
· reading in a recipe identification in the form of variable data;
· reading in the control parameters, the identification data of which corresponds to the recipe identification, from the data memory, and
· utilizing the stored control parameters for controlling the agitating unit and the lifting unit
such that the new recipe is produced with the same parameters as those used for producing the same recipe at an earlier time.

9. The method according to one of Claims 1 to 8, wherein the variable data is read in by means of a personal computer that is connected to the agitator via a data circuit, and wherein the control parameters are stored in a data memory (7) provided in this personal computer.

10. The method according to one of Claims 1 to 9, wherein the method also comprises a step in which the size of the mixing vessel and/or the quantity of the starting material is automatically determined with the aid of sensors.

## Revendications

1. Procédé d'utilisation d'un agitateur commandé par programme, pour la préparation de formules pharmaceutiques ou cosmétiques ou analogues, avec une unité d'agitation (1) commandée par vitesse, qui comprend un instrument agitateur qui pénètre dans un récipient de mélange, l'unité d'agitation étant accouplée à un microprocesseur (5) qui commandé par programme, détermine la durée et la vitesse d'agitation pour l'unité d'agitation (1), le procédé comprenant les étapes suivantes :
• lecture numérique (11) de données variables, par l'intermédiaire de moyens de saisie de données (8) qui définissent au moins
- la quantité et la catégorie de la formule devant être préparée dans une plage de tolérance prédéfinie et
- la dimension du récipient de mélange ;
• lecture numérique (11) de données constantes à partir d'une mémoire de données (7), contenant des valeurs de base concernant la durée et la vitesse d'agitation pour des catégories prédéfinies de formules et de dimensions du récipient de mélange ;
• détermination de la durée et de la vitesse d'agitation pour la préparation de la formule dans une quantité voulue, par chaînage de données variables et de données constantes ;
• transformation de la durée et de la vitesse d'agitation déterminées en premières valeurs de courant ou de tension correspondantes et activation de l'unité d'agitation à l'aide de ces paramètres de commande
• sauvegarde des paramètres de commande utilisés en cours de préparation, en association avec des données d'identification dans la mémoire de données (7) ;
• édition des paramètres de commande et/ou des données d'identification utilisés sous forme électronique/et ou imprimée, par l'intermédiaire de moyens d'édition de données (9).

2. Procédé selon la revendication 1, l'agitateur commandé par programme contenant par ailleurs une unité d'agitation (2), par l'intermédiaire de laquelle la position relative de l'instrument d'agitation dans le récipient de mélange est modifiable au cours de l'opération d'agitation et le procédé comprenant les étapes suivantes ;
• détermination de la valeur et de la vitesse de levage optimales pour la préparation de la formule dans la qualité voulue, par chaînage des données variables et constantes ;
• transformation de la valeur et de la vitesse de levage déterminées en valeurs de courant ou de tension correspondantes ;
• activation de l'unité de levage, à l'aide de ces secondes valeurs de courant ou de tension.

3. Procédé selon l'une quelconque des revendications 1 ou 2, comprenant par ailleurs l'étape de la détermination des tours nécessaires sur l'instrument d'agitation, en ayant recours aux données variables et constantes.

4. Procédé selon l'une quelconque des revendications 1 à 3, comprenant par ailleurs l'étape de la lecture électronique de la viscosité des substances de base en tant que données variables.

5. Procédé selon l'une quelconque des revendications 2 à 4, comprenant par ailleurs les étapes suivantes :
• entrée de valeurs prescrites pour la durée et la vitesse d'agitation, pour la valeur et la vitesse de levage, en tant que données variables supplémentaires ;
• comparaison de ces valeurs prescrites avec des valeurs minimales prédéfinies qui sont également sauvegardées dans la mémoire de données ;
• utilisation des valeurs minimales pour la durée et la vitesse, la valeur et la vitesse de levage, si les valeurs prescrites sont inférieures aux valeurs minimales.

6. Procédé selon l'une quelconque des revendications 2 à 5, comprenant par ailleurs l'étape de la sauvegarde dans la mémoire de données de la durée et de la vitesse d'agitation, de la valeur et de la vitesse de levage de l'agitateur, en fonction de la quantité et de la viscosité de différentes substances de base.

7. Procédé selon la revendication 1, comprenant par ailleurs les étapes suivantes :
• codage de tous les paramètres de commande et/ou des données d'identification dans un code barre ;
• édition des paramètres de commande codés par impression sur une étiquette de l'emballage de la formule préparée.

8. Procédé selon la revendication 1, comprenant par ailleurs les étapes suivantes :
• lecture électronique de l'identification d'une formule en tant que données variables ;
• lecture électronique à partir de la mémoire de données des paramètres de commande, dont les données d'identification correspondent à l'identification de la formule ;
• utilisation des paramètres de commande sauvegardés pour activer l'unité d'agitation et l'unité de levage ;
pour que la nouvelle formule soit préparée avec les mêmes paramètres que ceux qui ont été employés antérieurement pour une formule de type identique.

9. Procédé selon l'une quelconque des revendications 1 à 8, la lecture électronique des données variables étant réalisée par l'intermédiaire d'un PC possédant une liaison de données avec l'agitateur, les paramètres de commande étant sauvegardés sur une mémoire de données ((7) disponibles dans ledit PC.

10. Procédé selon l'une quelconque des revendications 1 à 9, comprenant par ailleurs l'étape de la détermination automatique de la dimension du récipient de mélange et/ou de la quantité de substance de base à l'aide de capteur.
